# FASCICULE DE BREVET EUROPEEN

(11) **EP 1 613 850 B1**
(45) Date de publication et mention de la délivrance du brevet: **22.11.2006**
(21) Numéro de dépôt: 04725040.2
(22) Date de dépôt: 01.04.2004
(51) Int. Cl.: F02D 41/14, F02D 41/34, F02D 41/06

(54) **PROCEDE DE SYNCHRONISATION DE L'INJECTION AVEC LA PHASE MOTEUR DANS UN MOTEUR A COMMANDE ELECTRONIQUE DES INJECTEURS**
VERFAHREN ZUR SYNCHRONISATION DER EINSPRITZUNG MIT DER PHASE EINES MOTORS MIT ELEKTRONISCH-GESTEURTEN KRAFTSTOFFEINSPRITZDÜSEN
METHOD FOR SYNCHRONIZING INJECTION WITH THE ENGINE PHASE IN AN ENGINE WITH ELECTRONIC CONTROLLED INJECTORS

(30) Priorité: 17.04.2003 FR 0304836
(43) Date de publication de la demande: 11.01.2006
(73) Titulaire: Siemens VDO Automotive, 31036 Toulouse (FR)
(72) Inventeur: CARBONNE, Laure, F-31100 Toulouse (FR); GONZALEZ, Alain, F-31140 Toulouse (FR); ROUPHAEL, Roger, F-31240 L'Union (FR); VINGERHOEDS, Robertus, F-31500 Toulouse (FR)
(86) Numéro de dépôt international: PCT/EP2004/003443
(87) Numéro de publication internationale: WO 2004/092564

(56) Documents cités:
- EP-A- 0 640 762
- EP-A- 0 846 852
- EP-A- 0 987 421
- DE-A- 19 844 910

## Description

La présente invention concerne un procédé de synchronisation de l'injection avec la phase moteur dans un moteur à commande électronique des injecteurs.

Avec les nouvelles générations de moteurs, notamment les moteurs à injection directe, la commande électronique de l'injection de carburant dans les cylindres se généralise. Elle permet de parfaitement maîtriser l'instant où le carburant est injecté dans le cylindre. Ainsi, elle est capable d'injecter le carburant à 3° près, c'est-à-dire dans une fenêtre d'injection très précise.

Dans un moteur à quatre temps, il convient non seulement de connaître la position des pistons dans les cylindres, c'est-à-dire aussi la position du vilebrequin, mais aussi la phase du moteur. Ainsi, quand le piston dans un cylindre est au point mort haut, il convient de savoir s'il est en fin de compression ou en fin d'échappement. On utilise à cet effet deux capteurs de position. Un premier capteur sur le vilebrequin permet de connaître la position relative des pistons dans les cylindres et un second capteur sur l'arbre à cames permet de connaître la phase moteur (admission, compression, détente ou échappement).

Généralement, l'information fournie par le capteur placé sur l'arbre à cames n'est utilisée qu'au démarrage du moteur pour déterminer dans quels cylindres les premières injections doivent être réalisées. Par la suite, l'ordre d'injection se fait selon un cycle préétabli et seule une synchronisation avec le vilebrequin est nécessaire.

La présente invention a alors pour but de fournir un procédé de synchronisation qui, au démarrage, permette de s'affranchir de l'information reçue du capteur placé sur l'arbre à cames. Aussi, même lorsque ce capteur est défaillant, le démarrage du moteur reste possible. On peut également prévoir de supprimer ce capteur qui n'est pas utilisé par ailleurs.

A cet effet, l'invention propose un procédé de synchronisation de l'injection avec la phase moteur dans un moteur à commande électronique des injecteurs comportant n cylindres dans lesquels du carburant est injecté successivement selon un ordre prédéterminé, l'injection de carburant étant synchronisée avec la position du piston dans le cylindre correspondant.

Selon la présente invention, ce procédé comporte les étapes suivantes lors du démarrage du moteur :
- injection de carburant dans m cylindres dans l'ordre prédéterminé d'injection lorsque les pistons correspondants entraînés en mouvement à l'aide d'un démarreur, sont en fin de phase de compression, m étant prédéterminé en fonction de n,
- mesure du régime moteur et/ou de son accélération,
- poursuite de l'injection dans l'ordre prédéterminé si le régime moteur et/ou son accélération dépasse(nt) un seuil prédéterminé, l'injection étant alors synchronisée avec la phase moteur,
- poursuite de l'injection avec un décalage par rapport aux injections précédentes et à l'ordre prédéterminé, décalage qui est fonction de n et m, pour que l'injection soit alors synchronisée avec la phase moteur dans le cas contraire.

Dans ce procédé, on accepte que pour les m premières injections réalisées, l'injection ne soit pas synchronisée avec les phases de compression du moteur. Cette absence de synchronisation est alors détectée et corrigée.

De préférence, la mesure du régime moteur et/ou de son accélération est réalisée après sensiblement un tour moteur. Ceci permet de limiter le temps durant lequel l'injection n'est pas synchronisée dans les cas où les premières injections ne sont pas réalisées lors d'une phase de compression.

Dans le cas où le moteur dans lequel le procédé selon l'invention est mis en oeuvre comporte un nombre pair de cylindres, on injecte du carburant dans la moitié des cylindres avant de mesurer le régime moteur ou son accélération, c'est-à-dire m = n/2.

Pour confirmer que le choix opéré après la première mesure est bon, on prévoit qu'une seconde mesure de régime moteur et/ou de son accélération est réalisée après p nouvelles injections p, étant prédéterminé en fonction de n et m, pour vérifier que la synchronisation est bonne. Dans ce cas, il est avantageux que la seconde mesure de régime moteur et/ou de son accélération soit effectuée après deux tours moteur, soit après n injections de carburant.

Dans le procédé selon l'invention, la position des pistons dans les cylindres du moteur est déterminée par un capteur de position mesurant la position angulaire du volant moteur correspondant.

Pour éviter le rejet éventuel de trop de carburant imbrûlé dans l'atmosphère, l'invention propose une variante de réalisation dans laquelle la dose de carburant injectée lors des m premières injections est inférieure à celle correspondant aux injections suivantes.

Des détails et avantages de la présente invention ressortiront mieux de la description qui suit, faite en référence au dessin schématique annexé sur lequel :
La figure 1 illustre l'ordre d'injection de carburant dans les cylindres d'un moteur V6,
La figure 2 est un organigramme d'un procédé selon l'invention pour un moteur V6, et
La figure 3 illustre l'ordre des injections de carburant dans trois cas de figure.

La présente invention est décrite ci-après dans un mode de réalisation préféré appliqué à un moteur comportant six cylindres en V. Ces cylindres sont répartis en deux rangées référencées A et B (voir figure 1). Les cylindres eux-mêmes sont numérotés de 1 à 6, les cylindres 1 à 3 formant la rangée de cylindres référencée A et les cylindres 4 à 6 formant la rangée de cylindres référencée B.

II s'agit ici d'un moteur Diesel à quatre temps, bien que la présente invention soit applicable sur un moteur à essence à quatre temps. Un injecteur est prévu pour injecter du carburant dans chacun des cylindres. Ces six injecteurs sont commandés électroniquement. Deux capteurs sont en général prévus pour déterminer l'instant où le carburant doit être injecté dans le cylindre. II y a tout d'abord un capteur, appelé par la suite capteur CRANK, qui permet de connaître pour chaque cylindre, la position exacte du piston coulissant dans celui-ci. L'injection de carburant doit être réalisée lorsque le piston est sensiblement à un point mort haut, avec un léger décalage par rapport à ce point mort haut. Le capteur CRANK permet de donner la position angulaire du vilebrequin du moteur en mesurant la rotation du volant moteur associé à ce vilebrequin. Le capteur CRANK permet donc de connaître la position d'un piston dans un cylindre mais ne permet pas d'identifier dans quelle phase du cycle de combustion est un cylindre. Ainsi, le capteur CRANK peut déterminer le point mort haut pour les six cylindres du moteur. Toutefois, quand un piston est à son point mort haut, on ne sait alors pas s'il est en fin de phase de compression ou d'échappement. Le capteur appelé par la suite capteur CAM permet de donner cette information. Ce capteur CAM est lié à l'arbre à cames du moteur ou à l'un des arbres à cames quand il y en a plusieurs. On peut bien entendu prévoir un capteur CAM par arbre à cames. La position angulaire d'un arbre à cames, permet de manière connue d'identifier la phase du cycle quatre temps pour chaque cylindre.

L'information fournie par le capteur CAM est utilisée au démarrage du moteur. Lorsqu'un démarreur actionne le moteur, du carburant est injecté dans le premier cylindre qui arrive en fin de compression. La position du piston correspondant est donnée par le capteur CRANK et le capteur CAM et indique que les soupapes correspondantes sont fermées et que ce piston vient de comprimer de l'air.

La présente invention propose de réaliser un démarrage du moteur sans l'information fournie par le capteur CAM. II est ainsi possible de pallier une défaillance de ce capteur ou bien de concevoir un moteur sans ce capteur ce qui permet alors de diminuer de façon correspondante le coût de ce moteur.

Dans le moteur V6 présenté plus haut, l'ordre d'injection de carburant dans les cylindres se fait dans un ordre prédéterminé pour obtenir un bon fonctionnement du moteur. Cet ordre est illustré sur la figure 1. Si une injection de carburant est faite dans le cylindre référencé 1, la suivante se fera dans le cylindre référencé 4, puis 2, puis 5, puis 3, puis 6, puis à nouveau 1 et ainsi de suite.

La figure 2 est un organigramme illustrant le procédé selon l'invention au moteur décrit ci-dessus. On suppose ici que le démarreur vient d'être actionné. Grâce au capteur CRANK, on détermine alors dans quel cylindre un piston arrive à son point mort haut. On suppose ici qu'il s'agit du cylindre 1. Du carburant est alors injecté dans ce cylindre 1 (avec le décalage normalement prévu par rapport au point mort haut). On ne sait pas alors si la phase du moteur dans ce cylindre 1 correspond à la fin d'une compression ou d'un échappement. On injecte de la même manière ensuite, dans cet ordre, du carburant dans les cylindres 4 et 2 lorsque le capteur CRANK indique que les pistons correspondants sont bien positionnés.

Une fois ces trois injections réalisées dans les cylindres 1, 4 et 2, on vérifie si le carburant injecté a été brûlé (étape TEST 1 de la figure 2). Le cas échéant, cette combustion a alors fourni un travail moteur et le régime moteur augmente. Sinon rien ne s'est passé et le régime moteur correspond encore au régime induit par le démarreur.

Le test de combustion se réalise ainsi par une mesure de régime moteur. On considère ici que si le régime moteur est supérieur à 300 tr/min, le carburant a été brûlé et une combustion a bien eu lieu dans les cylindres 1, 4 et 2. Dans ce cas, le cycle des injections peut être poursuivi et les prochaines injections sont réalisées dans les cylindres 5, 3 et 6.

Si le test de combustion TEST 1 est négatif, c'est-à-dire si le régime moteur reste inférieur à 300 tr/min, on suppose que le carburant a été injecté en fin de phase d'échappement, il faut donc décaler l'injection de 360°. Dans le cas présent, cela signifie qu'au lieu d'injecter dans le cylindre 5, il faut réinjecter dans le cylindre 1. On reprend donc une série d'injections dans les cylindres 1, 4 puis 2. A la fin de ces injections le test de combustion TEST 1 est de nouveau effectué afin de déterminer si il a bien eu une combustion fournissant un travail moteur. Si tel est le cas, le cycle des injections peut être poursuivi et les prochaines injections sont réalisées dans les cylindres 5, 3 et 6.

Un second test de combustion (référencé TEST 2 sur la figure 2) est réalisé après ces trois nouvelles injections. Dans le cas où le premier test de combustion TEST 1 a été positif, ce second test de combustion TEST 2 doit le confirmer. Pour ce faire, le régime moteur être supérieur à 300 tr/min.

La figure 3 résume les premières injections dans le moteur de la figure 1 dans trois cas distincts. Dans le premier cas, on suppose le moteur équipé d'un capteur CRANK et d'un capteur CAM, les deux capteurs étant en état de fonctionnement. Dans les second et troisième cas, le capteur CAM est défaillant ou bien absent. Dans le second cas après trois premières injections (cylindres 1, 4 et 2), le test de combustion TEST 1 est positif. Le cycle des injections continue. Après les injections dans les cylindres 5, 3 et 6, le test de combustion TEST 2 est positif et le cycle d'injections (1-4-2-5-3-6-1...) continue. Dans le troisième cas, le premier test de combustion TEST 1 de combustion est négatif. L'injection reprend alors dans les cylindres 1, 4 et 2. Un nouveau test de combustion TEST 1 est alors effectué et est positif. L'injection se poursuit donc dans les cylindres 5, 3 et 6 et le test de combustion TEST 2 est positif. Le cycle des injections (5-3-6-1-4-2-5...) continue.

Le premier test de combustion TEST 1 est réalisé après un tour moteur. Il a été remarqué que cette rotation de 360° était suffisante pour constater et mettre en évidence la mise en marche du moteur. Le second test de combustion TEST 2 est réalisé si le premier test de combustion est positif, soit deux tours après le lancement du démarrage effectif. Un cycle complet s'est donc déroulé dans chaque cylindre.

Pour éviter de rejeter trop de carburant imbrûlé, on prévoit de limiter la quantité de carburant injectée lors des trois premières injections. II faut que ces quantités soient suffisantes pour pouvoir lancer le moteur si la synchronisation est bonne dès la première injection.

Le procédé selon l'invention est mis en oeuvre lorsque le signal du capteur de type capteur CAM n'est pas disponible, soit parce que ce capteur est absent, soit par défaillance de celui-ci. Il faut par contre que l'injection soit synchronisée avec la rotation du vilebrequin. De préférence, le véhicule est à l'arrêt. Avant de mettre ce procédé en oeuvre, le système de gestion du moteur vérifie qu'il n'y a pas d'erreur signalée au niveau de l'injection afin que cette procédure de démarrage ne soit pas inhibée.

La présente invention permet donc de se passer d'un capteur de type CAM pour démarrer un moteur Diesel ou tout autre moteur dont l'injection est commandée électroniquement.

Des tests réalisés sur des moteurs ont permis de vérifier son efficacité. Lorsque la vitesse de rotation induite par le démarreur est comprise entre 210 et 230 tr/min, le régime moteur mesuré après trois combustions dans un moteur avec six cylindres est d'environ 320 tr/min. On peut aussi choisir comme seuil pour les tests de combustion par exemple la vitesse de 300 tr/min. Cette mesure ne nécessite pas la mise en oeuvre d'un capteur particulier puisque dans chaque moteur il est prévu de mesurer le régime moteur pour la gestion du moteur.

En variante, il est possible de mesurer des variations dans le régime moteur plutôt que de mesurer la valeur de celui-ci. Si une accélération significative au niveau du régime moteur est détectée, on peut alors considérer que des combustions ont eu lieu et que donc l'injection est synchronisée avec les phases moteur.

La présente invention ne se limite pas au procédé et à ses variantes décrits ci-dessus à titre d'exemples non limitatifs. II concerne toutes les autres variantes de réalisation à la portée de l'homme du métier dans le cadre des revendications ci-après.

## Revendications

1. Procédé de synchronisation de l'injection avec la phase moteur dans un moteur à commande électronique des injecteurs comportant n cylindres dans lesquels du carburant est injecté directement dans chacun des cylindres successivement selon un ordre prédéterminé, l'injection de carburant étant synchronisée avec la position du piston dans le cylindre correspondant,
**caractérisé en ce qu'**il comporte les étapes suivantes lors du démarrage du moteur :
- injection de carburant dans m cylindres dans l'ordre prédéterminé d'injection lorsque les pistons correspondants entraînés en mouvement à l'aide d'un démarreur, sont en fin de phase de compression, m étant prédéterminé en fonction de n,
- mesure du régime moteur et/ou de son accélération,
- poursuite de l'injection dans l'ordre prédéterminé si le régime moteur et/ou son accélération dépasse(nt) un seuil prédéterminé, l'injection étant alors synchronisée avec la phase moteur,
- poursuite de l'injection avec un décalage par rapport aux injections précédentes et à l'ordre prédéterminé, décalage qui est fonction de n et m, pour que l'injection soit alors synchronisée avec la phase moteur dans le cas contraire.

2. Procédé de synchronisation selon la revendication 1, **caractérisé en ce que** la mesure du régime moteur et/ou de son accélération est réalisée après sensiblement un tour moteur.

3. Procédé de synchronisation selon l'une des revendications 1 ou 2 pour un moteur présentant un nombre pair de cylindres, **caractérisé en ce que** m = n/2.

4. Procédé de synchronisation selon l'une des revendications 1 à 3, **caractérisé en ce qu'**une seconde mesure du régime moteur et/ou de son accélération est réalisée après p nouvelles injections, p étant prédéterminé en fonction de n et m, pour vérifier que la synchronisation est bonne.

5. Procédé de synchronisation selon la revendication 4, **caractérisé en ce que** la seconde mesure de régime moteur et/ou de son accélération est effectuée après deux tours moteur effectifs, soit après n injections de carburant.

6. Procédé de synchronisation selon l'une des revendications 1 à 5, **caractérisé en ce que** la position des pistons dans les cylindres du moteur est déterminée par un capteur de position mesurant la position angulaire du volant moteur correspondant.

7. Procédé de synchronisation selon l'une des revendications 1 à 6, **caractérisé en ce que** la dose de carburant injectée lors des m premières injections est inférieure à celle correspondant aux injections suivantes.

## Claims

1. Method for synchronising injection with engine phase in an engine with electronically controlled injectors and comprising n cylinders into each of which fuel is successively injected directly according to a predetermined sequence, fuel injection being synchronised with the position of the piston in the corresponding cylinder,
**characterised in that** it comprises the following steps at engine startup:
- injection of fuel into m cylinders in the predetermined injection sequence when the corresponding pistons set in motion using a starter are at the end of the compression phase, m being predetermined as a function of n,
- measurement of the engine speed and/or acceleration,
- continuation of injection in the predetermined sequence if the engine speed and/or acceleration exceed a predetermined threshold, injection then being in synchronism with engine phase,
- continuation of injection with an offset relative to the preceding injections and to the predetermined sequence, an offset which is a function of n and m, in order that injection is then synchronised with engine phase in the opposite case.

2. Synchronization method according to claim 1,
**characterised in that** the engine speed and/or acceleration is measured after approximately one engine revolution.

3. Synchronization method according to one of claims 1 or 2 for an engine having an even number of cylinders,
**characterised in that** m = n/2.

4. Synchronization method according to one of claims 1 to 3,
**characterised in that** a second engine speed and/or acceleration measurement is carried out after p new injections, p being determined as a function of n and m, to check that synchronization is OK.

5. Synchronization method according to claim 4,
**characterised in that** the second engine speed and/or acceleration measurement is carried out after two effective engine revolutions, or after n fuel injections.

6. Synchronization method according to one of claims 1 to 5,
**characterised in that** the position of the pistons in the cylinders of the engine is determined by a position sensor measuring the angular position of the corresponding engine flywheel.

7. Method according to one of claims 1 to 6,
**characterised in that** the dose of fuel injected at the time of the m initial injections is less than that corresponding to the subsequent injections.

## Patentansprüche

1. Verfahren zur Synchronisation der Einspritzung mit der Phase eines Motors in einem Motor mit elektronisch gesteuerten Kraftstoffeinspritzdüsen, umfassend n Zylinder, in die Kraftstoff nacheinander direkt in jeden der Zylinder nach einer vorbestimmten Reihenfolge eingespritzt wird, wobei die Kraftstoffeinspritzung mit der Position des Kolbens im entsprechenden Zylinder synchronisiert ist,
**dadurch gekennzeichnet, dass** es beim Anlassen des Motors die folgenden Schritte umfasst:
- Einspritzen von Kraftstoff in m Zylinder in der vorbestimmten Einspritzreihenfolge, wenn die entsprechenden Kolben, die mit Hilfe eines Anlassers in Bewegung versetzt werden, sich am Ende der Verdichtungsphase befinden, wobei m in Abhängigkeit von n vorbestimmt ist,
- Messen der Motordrehzahl und/oder der Beschleunigung,
- Fortsetzen der Einspritzung in der vorbestimmten Reihenfolge, wenn die Motordrehzahl und/oder die Beschleunigung eine vorbestimmte Schwelle überschreitet/überschreiten, wobei die Einspritzung dann mit der Motorphase synchronisiert ist,
- Fortsetzen der Einspritzung mit einer Versetzung im Verhältnis zu den vorhergehenden Einspritzungen und in der vorbestimmten Reihenfolge, wobei die Versetzung von n und m abhängig ist, damit die Einspritzung dann im gegenteiligen Fall mit der Motorphase synchronisiert ist.

2. Verfahren zur Synchronisation nach Anspruch 1, **dadurch gekennzeichnet, dass** das Messen der Motordrehzahl und/oder der Beschleunigung nach im Wesentlichen einer Motorumdrehung erfolgt.

3. Verfahren zur Synchronisation nach einem der Ansprüche 1 oder 2 für einen Motor, der eine gerade Anzahl Zylinder aufweist, **dadurch gekennzeichnet, dass** m = n/2.

4. Verfahren zur Synchronisation nach einem der Ansprüche 1 bis 3, **dadurch gekennzeichnet, dass** eine zweite Messung der Motordrehzahl und/oder der Beschleunigung nach p neuen Einspritzungen erfolgt, wobei p in Abhängigkeit von n und m vorbestimmt wird, um zu überprüfen, ob die Synchronisation richtig ist.

5. Verfahren zur Synchronisation nach Anspruch 4, **dadurch gekennzeichnet, dass** die zweite Messung der Motordrehzahl und/oder der Beschleunigung nach zwei tatsächlichen Motorumdrehungen erfolgt, das heißt, nach n Kraftstoffeinspritzungen.

6. Verfahren zur Synchronisation nach einem der Ansprüche 1 bis 5, **dadurch gekennzeichnet, dass** die Position der Kolben in den Zylindern des Motors von einem Positionssensor bestimmt wird, der die Winkelposition des entsprechenden Schwungrads misst.

7. Verfahren zur Synchronisation nach einem der Ansprüche 1 bis 6, **dadurch gekennzeichnet, dass** die Menge an Kraftstoff, die bei den m ersten Einspritzungen eingespritzt wird, geringer ist als diejenige der folgenden Einspritzungen.
